# EUROPÄISCHE PATENTSCHRIFT

(11) **EP 0 411 243 B1**
(45) Veröffentlichungstag und Bekanntmachung des Hinweises auf die Patenterteilung: **18.11.1993**
(21) Anmeldenummer: 90105124.3
(22) Anmeldetag: 19.03.1990
(51) Int. Cl.: F42C 9/16, F42C 15/184, F42C 19/00

(54) **Bombletzünder**
Fuse for a bomblet
Allumeur pour sous-munition du type "bomblet"

(30) Priorität: 29.07.1989 DE 3925235
(43) Veröffentlichungstag der Anmeldung: 06.02.1991
(73) Patentinhaber: Rheinmetall GmbH, 40880 Ratingen (DE)
(72) Erfinder: Skowasch, Gerhard, D-4650 Gelsenkirchen (DE)

(56) Entgegenhaltungen:
- EP-A- 0 318 995
- EP-A- 0 318 996
- DE-A- 3 333 312
- DE-A- 3 524 080
- DE-C- 265 386
- FR-A- 2 607 918
- US-A- 1 702 133

## Beschreibung

Die Erfindung betrifft einen Zünder für ein Sprenggeschoß, insbesondere Submunitionsgeschoß (Bomblet), gemäß Oberbegriff des Patentanspruches 1.

Ein derartiger Bombletzünder mit axial herausschraubbarer Haupt-Zündnadel und quer zur Geschoßlängsrichtung aus einer Sicherstellung in eine Scharfstellung verschiebbarem Schieber mit Detonatorladung ist z. B. aus der EP-A-0 284 923 bekannt. Im Schieber ist ein durch eine zweite Zündnadel zündbares Anzündelement einer pyrotechnischen Verzögerungsstrecke für eine Selbstzerlegung des Geschosses nach Nichtauslösung des Detonators bei Zielaufprall durch die Haupt-Zündnadel vorgesehen. Dies kann z. B. geschehen, wenn ein derartiges, aus einem Trägergeschoß ausgestoßenes Tochtergeschoß (Bomblet) auf weichem Boden, Morast, Schnee, Baumzweigen oder einem Tarnnetz landet. Nachteilig bei der bekannten Bombletkonstruktion ist die Tatsache, daß der Schieber in Scharfstellung der Zündeinrichtung seitlich weit und ungeschützt aus dem Zündergehäuse herausragt. Hierdurch können z. B. bei Regenwetter sehr leicht Fehlzündungen bei der Detonatorladung oder dem freiliegenden Anzündelement der Verzögerungsladung für die Selbstzerlegung auftreten. Weiterhin nachteilig ist die Anordnung der zweiten Zündnadel zur Zündung des Anzündelementes am äußeren ungeschützten, aus dem Zündergehäuse seitlich weit herausragenden Ende des Schiebers selbst. Die zweite Zündnadel ist mit einem schweren Schlagstück versehen und mittels eines Bolzens drehbar an dem Schieber befestigt. Bei Scharfstellung durch Verschiebung des Schiebers seitlich aus dem Zündergehäuse heraus soll das Schlagstück durch Fliehkraft aus der Eigenrotation des Bomblets wirksam werden, und die massive Zündnadel soll eine Bewegung von etwa 90° auf einem Teilkreis mit kleinem Radius ausführen und in das Anzündelement eindringen. Die Gestalt der Zündnadelspitze ist massiv kegelförmig mit einseitiger Abflachung ausgebildet, möglicherweise um das Eindringen in das Anzündelement auf kleinem Kreisbogen zu erleichtern. Diese Zünderkonstruktion beinhaltet weiterhin den großen Nachteil, daß durch den weit aus dem Zündergehäuse ragenden Schieber mit außenseitigem schwergewichtigen Zündnadel- Schlagstück große Unwuchten bei Rotation und dadurch destabilisierende Kräfte auf das Bomblet einwirken.

Aus der DE-A-33 33 312 ist ein weiterer Bombletzünder mit Selbstzerlegemöglichkeit bekannt. Dabei ist eine massive kegelförmige zweite Zündnadel zur Aktivierung des Anzündsatzes bzw. des Verzögerungssatzes für die Selbstzerlegung des Bomblets an der inneren Gehäusewandung befestigt. Nachteilig bei diesem bekannten Bombletzünder ist die massive kegelförmige Anzündnadel und die räumliche Anordnung des Verzögerungssatzes im Zündergehäuse zwischen Schieber und Hauptsprengladung. Dadurch wird die Bauhöhe des Zünders vergrößert und der Anzündsatz ist nicht einteilig mit der Verzögerungsstrecke verbunden, so daß die Anzündung sozusagen "um die Ecke" erfolgen muß.
In jedem Anzündelement für die Verzögerungsladung ist eine mit einer Folie abgedeckte Anstichöffnung vorgesehen, in welche die Anstich- bzw. Zündnadel eindringt und die Ladung initiiert. Die bekannte zweite Zündnadel mit massiver kegeliger Form verschließt diese Öffnung beim Anzündvorgang mehr oder weniger, je nachdem wie tief sie eindringt. Für eine sichere Anzündung sollte die Zündnadel möglichst tief eindringen, dann ist die Anstichöffnung jedoch völlig verschlossen und durch eine schlechte Abströmmöglichkeit der entstehenden Verbrennungsgase kann die Anzündung wieder zum Erlöschen führen.

Bei dieser Ausführung ist zur Absicherung der Scharfstellung des aus einer Sicherungsstellung heraus zu bewegenden Schiebers eine Federzunge vorgesehen, die jedoch in der Sicherungsstellung permanent auf den Schieber drückt. Bei kleiner Rotationsgeschwindigkeit reicht oft die Fliehkraft bzw. die Federkraft nicht genügend aus, um die Reibungskraft zwischen der Federzunge und dem Schieber zu überwinden und den Schieber in die Scharfstellung zu bewegen, sowie die dann noch notwendige Anstichenergie aufzubringen.

Aus der EP-A-0 318 995 ist ein weiterer Zünder bekannt, der sich jedoch von dem gattungsbildenden Zünder bereits dadurch unterscheidet, daß die zweite Zündnadel zur Zündung eines in dem Schieber seinerseits verschiebbaren Anzündelementes seitlich in dem Schieber und nicht im Zündergehäuse gelagert ist. Diese zweite Zündnadel ist aus einem am äußeren Ende des Schiebers umgebördelten Blech ausgebildet. Um ein Verbiegen dieser aus dem Blech herausgebogenen Zündnadel beim Anstechen des Anzündverzögerungssatzes zu vermeiden, muß das Blech relativ dick, maßgeblich dickwandiger als nur 0,8 mm ausgebildet sein.

Von einem mindestens 0,8 mm dicken scheibenartigen Blech mit einer entsprechenden dicken Zündnadel wird zwar die notwendige Biegesteifigkeit erzielt, jedoch wird die Zündnadel durch die hohe Wandstärke in ihrer Baulänge beeinträchtigt. Des weiteren wird der Eindringwiderstand dieser Zündnadel in den Anzündverzögerungssatz größer, so daß zum sicheren Einstechen größere Fliehkräfte erforderlich sind, die jedoch aufgrund des engen Bauraumes nur begrenzt zur Verfügung stehen. Eine korrekte Zündung ist deshalb bei einer mindestens 0,8 mm dicken Zündnadel, maßgeblich aufgrund der hohen Reibung, beim Eindringen in den Anzündverzögerungssatz nicht möglich.

Bei dünnerer Wandstärke kleiner 0,8 mm besteht aufgrund des erforderlichen Freistiches zur Herstellung der spitzen Zündnadel und der geringen umfangsseitigen Einspannung die Gefahr, daß sich die Zündnadel verbiegt, so daß die Anstichfläche vergrößert wird und dadurch keine genügende Eindringtiefe in dem Anzündverzögerungssatz erzielt werden kann. Die Folge ist, daß der Anzündverzögerungssatz nicht gezündet wird, so daß bei einem Aufprall auf weichem Grund das Sprenggeschoß als Blindgänger liegen bleibt.

Aus der FR-A-2 607 918 ist ein Aufschlagzünder für ein Drallgeschoß bekannt, der sich jedoch im Aufbau und in der Funktion völlig vom gattungsbildenden Zünder unterscheidet. Die Zündung wird hier erst unmittelbar bei einem harten Aufschlag eingeleitet, wobei ein Zündbolzen unmittelbar auf der Innenseite eines eine Anstichnadel tragenden Sicherungskorbes anliegt. Die Anstichnadel kann Bestandteil des blechartigen Sicherungskorbes sein, und besteht in diesem Fall aus einer aus dem Blech ausgestanzten und umgebogenen Spitze.

Diese Spitze befindet sich zentral in einer scheibenartig ausgebildeten und an den Rändern gehaltenen sowie quer zum Zündbolzen angeordneten Platte des Sicherungskorbes, wodurch hier ebenfalls die zur EP-A-0 318 995 vorgenannten Nachteile auftreten können. Darüberhinaus verschließt in Zündposition des Zündbolzens die große Fläche der die Zündspitze tragenden Platte großflächig die Öffnung der im Zündbolzen befindlichen Zündladung, so daß nur wenig Raum zur Abgasung zur Verfügung steht, und in weiter nachteiliger Weise die Anzündung wieder erlöschen kann.

Es ist Aufgabe der Erfindung, einen verbesserten Zünder für ein Tochtergeschoß (Bomblet) anzugeben, bei dem die geschilderten Nachteile nicht auftreten, wobei eine sichere Zündung gewährleistet ist und die Bauhöhe des Zünders und das Gewicht bzw. der Totlastanteil vermindert werden kann.

Diese Aufgabe wird mit den kennzeichnenden Merkmalen des Patentanspruchs 1 gelöst. Durch die extrem flache Ausbildung der zweiten Zündnadel wird ein verbessertes Abgasen der entstehenden Verbrennungsgase des Anzündsatzes errreicht, da der Querschnitt der Anstichöffnung durch die flache spitze Anzündnadel nicht verschlossen wird und die Verbrennungsgase ungehindert oberhalb und unterhalb der flachen Zündnadel aus der Anzündöffnung des Anzündsatzes heraus abströmen können. Durch das bessere Abgasen wird zudem ein besserer gleichmäßigerer Abbrand und insbesondere werden konstante bzw. gleichlange Verzögerungszeiten bei gleichzeitiger Anzündung/Aktivierung von einer Vielzahl von aus einem Trägergeschoß ausgestoßenen Bomblets errreicht.

Weiter vorteilhaft gewährleistet die rückseitige Abstützung des senkrecht stehenden Teiles der Zündnadel an der Wandung des Zündergehäuses eine verbiegungsfreie Lage der Zündnadel während des Zündvorganges, so daß sie zur sicheren Initiierung tief in den Anzündverzögerungssatz eindringen kann.

Zweckmäßigerweise ist die zweite Zündandel integriertes Bestandteil (einteilig verbunden) einer kreisförmigen, aus einem dünnen Blech gefertigten Federblechscheibe, welche mittig eine streifenartige Federzunge aufweist, die in Scharfstellung des Schiebers in eine unterhalb des Schiebers angeordnete Ausnehmung eingreift und damit ein Rückprallen des Schiebers verhindert und diesen sicher in Scharfstellungsposition fixiert.

Vorteilhafterweise ist die Federzunge in Sicherstellung des Schiebers nicht belastet, sondern wird erst bei Querverschiebung des Schiebers niedergedrückt und unterliegt damit keinen Ermüdungserscheinungen bei langer Lagerhaltung.

Die Erfindung wird nachfolgend anhand eines in den Zeichnungen dargestellten Ausführungsbeispieles näher erläutert und beschrieben.

Es zeigen:
- Figur 1:: Einen Längsschnitt durch ein Bomblet-Zündergehäuse gemäß der Erfindung,
- Figur 2:: einen Teilschnitt durch ein Anzündelement einer Verzögerungsstrecke mit zweiter Zündnadel und
- Figur 3:: einen Querschnitt durch das Zündergehäuse mit teilgeschnittenem Schieber.

In Figur 1 ist mit der Bezugsziffer 10 ein Zündergehäuse bezeichnet, das mittels eines Halteringes 14 fest auf einem Bombletgehäuse 12 fixiert ist. Innerhalb des Zündergehäuses 10 ist ein quer zur Mittelachse A des Bombletgeschosses verschiebbarer Schieber 16 mit Detonatorladung 18 angeordnet.
Die Darstellung zeigt den Schieber 16 in Sicherstellung, wobei die Detonatorladung 18 seitlich aus der geraden Linie zwischen einer Haupt-Zündnadel 20 und einer im oberen Bombletgehäuse 12 angeordneten Verstärkerladung 22 zur Zündung der Hauptsprengladung 24 heraus verschoben ist.
Die zentral angeordnete Haupt-Zündnadel 20 ist über eine Schraubverbindung mit einer als zusätzliche Schlagmasse dienenden, im Zündergehäuse 10 axial verschiebbaren Hülse 26 verbunden. In dargestellter Sicherungsposition ist die Zündnadel 20 in die Hülse 26 eingeschraubt, so daß sich diese nach oben bzw. hinten gegen einen Gehäuseabsatz des Zündergehäuses 10 abstützt. Vorne ragt die Spitze 28 der Hauptzündnadel 20 in eine auf der Oberseite des Schiebers 16 angeordnete Ausnehmung (Sacklochbohrung) hinein und fixiert so den Schieber 16 in Sicherungsposition.

Auf dem aus dem Zündergehäuse 10 herausragenden Ende der Haupt-Zündnadel 20 ist ein zusammengefaltetes Stabilisierungsband 30 befestigt. Außen auf dem Zündergehäuse 10 und den oberen durchmesserverkleinerten Bereich des Zündergehäuses 10 umschließend sind zwei radial nach außen verschwenkbare, halbkreisförmig gebogene Drallbremsflügel 32, z. B. aus dünnem Stahlblech, befestigt. Um die eingeklappten Drallbremsflügel 32 herum ist ein Wickelband 34 gelegt. Das Wickelband 34 und das Stabilisierungsband 30 werden in ihrer aufgewickelten Lage von einer übergestülpten haubenartigen, zweigeteilten Kunststoff-Klammer 36 festgehalten, die wiederum selbst von einem Federstahl-Haltering 38 in ihrer Position gehalten wird.

Bei ihrem Transport in ein Zielgebiet mittels eines auf große Entfernungen (z. B. 30 km) verschießbaren großkalibrigen Trägergeschosses sind die Tochtergeschosse innerhalb des Trägergeschosses auf platzsparende Weise als Säulen ineinandergestapelt. In Figur 1 ist in gestrichelter Darstellung ein solches, das Zündergehäuse 10 völlig überdeckendes Nachbarbomblet 60 angedeutet. Dabei ragt das Zündergehäuse 10 weit in den kegelförmigen Freiraum der Hohlladungseinlage des benachbarten Bomblets 60 hinein.

Bei Ausstoß der Tochtergeschosse aus dem Trägergeschoß mittels einer Ausstoßladung über einem Zielgebiet laufen nach Aufhebung der Stapelanordnung innerhalb eines vorbestimmbaren Zeitraumes mehrere Schritte zeitlich nacheinander von der Sicherungsposition des Bombletzünders bis zu seiner Scharfstellung ab:
Zunächst wird äußerlich das Stabilisierungsband 30 aus seiner eingefalteten Ruheposition herausgezogen und entfaltet. Dabei springt die Kunststoff-Klammer 36 mit Haltering 38 vom Zündergehäuse 10 ab und gibt das Wickelband 34 frei. Danach wickelt sich das abwerfbare Wickelband 34 ab und gibt die Drallbremsflügel 32 frei, die aufgrund der rotationsbedingten Fliehkräfte ausschwenken und den Drall des nunmehr stabilisiert herabfallenden Bombletgeschosses vermindern.

Nachdem das Stabilisierungsband 30 ausgefaltet ist, wirkt ein Drehmoment auf die Zündnadel 20, die sich ein Stückchen nach hinten aus der Hülse 26 herausdreht, dabei hebt sich die Spitze 28 der Zündnadel 20 aus der Ausnehmung im Schieber 16 heraus und der Schieber kann sich ruckartig - sofern er dafür von separat wirkenden weiteren Sicherungsmitteln freigegeben ist - in seine Scharfstellungsposition verschieben.
Dazu ist der Schwerpunkt des Schiebers 16 so eingestellt, daß er in Sicherungsposition (in Figur 1 links) neben der Mittelachse A angeordnet ist, wodurch die Fliehkräfte bei hohem Drall den Schieber 16 (nach links) gegen die Kraft einer Druckfeder 40 drücken. Sobald der Drall bzw. die Fliehkräfte durch die Drallbremsflügel 32 etwas abgebaut ist, überwiegt die Druckkraft der Feder und verschiebt den Schieber etwas nach rechts in Richtung einer zweiten Zündnadel 42. Sobald der Schwerpunkt über die Mittelachse A hinaus (in Figur 1 nach rechts) gelangt ist, schnellt der Schieber 16 durch die Druckkraft der Feder 40 und die nun wieder wirksam werdende Fliehkraft in seine Scharfstellungsposition.

Die innerhalb des Zündergehäuses 10 seitlich angeordnete zweite Zündnadel 42 zur Initiierung eines Anzündelementes 44 einer pyrotechnischen Verzögerungsstrecke 46 mit Verstärkungssatz 48 und explosivem Sprengsatz 50 ist blechstreifenartig flach mit spitzkegelförmigem Zuschnitt ausgebildet, damit sie zur sicheren Initiierung tief in den Anzündsatz 44 eindringen kann, ohne das Abströmen der entstehenden Verbrennungsgase zu behindern.

Die zweite Zündnadel 42 stellt ein integriertes zungenartig hochgebogenes Blechstreifenteil einer flachen, in direkter Nachbarschaft zum Schieber 16 angeordneten, den gesamten Querschnitt des Zündergehäuses 10 überdeckenden Federblechscheibe 52 dar. Dabei stützt sich der zungenartig hochgebogene, zur Federblechscheibe 52 senkrecht stehende Teil der zweiten Zündnadel 42 rückseitig an der inneren Wandung des Zündergehäuses 10 ab. Zweckmäßigerweise weist die zweite Zündnadel 42 bzw. die Federblechscheibe 52 eine Materialstärke bzw. Blechdicke von 0,1 bis 0,4 mm auf. Die zweite Zündnadel 42 ist unsymmetrisch zur Mittelachse B des Schiebers 16 in direkter Linie mit dem Anzündelement 44 der pyrotechnischen Verzögerungsstrecke 46 angeordnet, deren Endbereich mit Verstärkungssatz 48 und explosivem Sprengsatz 50 direkt neben der Detonatorladung 18 angeordnet ist.

Zweckmäßigerweise weist die Federblechscheibe 52 eine integrierte Federzunge 54 auf, die mit einer entsprechenden Ausnehmung 56 auf der Unterseite des Schiebers 16 in Scharfstellung des Schiebers in einer blockierenden Wirkverbindung steht. Ist der Schieber 16 in Scharfstellungsposition verschoben, wird er durch die Federzunge 54 arretiert, wobei diese in die Ausnehmung 56 auf der Unterseite des Schiebers 16 einrastet.

Durch Anbringen einer abgeschrägten Stufe vor der Ausnehmung 56 und einem Tieferlegen bzw. einer tieferen Ausbildung der Ausnehmung 56 in der Unterseite des Schiebers 16 wird in Sicherstellung weder der Schieber 16 noch die Federzunge 54 belastet. Erst während der Verschiebebewegung in Scharfstellung drückt der Schieber 16 die Federzunge 54 herunter. In Scharfstellungsposition springt dann die Federzunge 54 in die Ausnehmung 56 des Schiebers 16 ein und hindert ihn dann am Herauslaufen aus dieser Scharfstellungposition.

Die Federblechscheibe 52 wird von einer, das Zündergehäuse 10 außen übergreifenden dünnwandigen Abdeckhaube 58 am Zündergehäuse 10 fixiert. Zweckmäßigerweise weist die Abdeckhaube 58 die gleiche Blechdicke wie die Federblechscheibe 52 auf.

Sobald der Schieber 16 seine Scharfstellungsposition erreicht hat, wobei das Anzündelement 44 durch die zweite Zündnadel 42 gezündet wird, greift die Federzunge 54 in die Ausnehmung 56 ein und fixiert den Schieber 16 in dieser Position. Dabei ist jetzt die Detonatorladung 18 in einer Linie genau unter der Spitze 28 der Hauptzündnadel 20 angeordnet, die im Normalfall bei hartem Zielaufprall die Detonatorladung 18 initiiert, welche die Verstärkungsladung 22 und damit die Hauptsprengladung 24 zur Zündung und Detonation bringt.
Zur störungsfreien Durchzündung der Detonatorladung 18 auf die Verstärkungsladung 22 im Bombletgehäuse 12 können die Federblechscheibe 52 und/oder die dünne Abdeckhaube 58 eine zentrale Bohrung aufweisen.

Sofern nach einer Fallzeit von z. B. 15 Sekunden nach Ausstoß aus dem Trägergeschoß die Detonatorladung bei weichem Auftreffen auf das Zielgebiet nicht durch die Hauptzündnadel 20 gezündet wird, brennt der Verzögerungssatz 46 nach z. B. 20 Sekunden durch und zündet den Verstärkungssatz 46, der eine hohe Verbrennungstemperatur entwickelt, sowie den Explosivpulver enthaltenden Sprengsatz 50, welche nachfolgend auf kurzem Wege die direkt daneben angeordnete Detonatorladung 18 dennoch aktivieren.

Durch die erfindungsgemäße Konstruktion des Bombletzünders wird bei Verminderung von Bauhöhe und Gewicht des Zünders eine störungsfreie Anzündung des Anzündelementes für eine nachfolgende Selbstzerstörung bzw. Detonation des Bomblets in jedem Falle sichergestellt.

## Patentansprüche

1. Zünder für ein Sprenggeschoß, insbesondere Submunitionsgeschoß (Bomblet), mit axial verschiebbarer Haupt-Zündnadel (20) und quer zur Geschoßlängsrichtung bzw. Mittelachse (A) verschiebbarem Schieber (16) mit Detonatorladung (18), wobei im Schieber (16) ein durch eine seitlich im Zündergehäuse (10) angeordnete zweite Zündnadel (42) zündbares Anzündelement (44) einer pyrotechnischen Verzögerungsstrecke (46) für eine Selbstzerlegung des Geschosses vorgesehen ist, **dadurch gekennzeichnet,** daß die zweite Zündnadel (42) ein zungenartig hochgebogenes und für das Abströmen der Verbrennungsgase behinderungsfreies Blechstreifenteil einer dünnen flachen, in direkter Nachbarschaft zum Schieber (16), angeordneten, den gesamten Querschnitt des Zündergehäuses (10) überdeckenden Federblechscheibe (52) ist, und der zungenartig hochgebogene, zur Federblechscheibe (52) senkrecht stehende Teil der zweiten Zündnadel (42) sich rückseitig an der inneren Wandung des Zündergehäuses (10) abstützt, und daß die Federblechscheibe (52) eine integrierte Federzunge (54) aufweist, die mit einer entsprechenden Ausnehmung (56) auf der Unterseite des Schiebers (16) in Scharfstellung des Schiebers (16) in einer blockierenden Wirkverbindung steht.

2. Zünder nach Anpruch 1, **dadurch gekennzeichnet,** daß die zweite Zündnadel (42) bzw. die Federblechscheibe (52) eine Materialstärke bzw. Blechdicke von 0,1 - 0,4 mm aufweist.

## Claims

1. Detonator for an explosive projectile, particularly a sub-ammunition projectile (bomblet), with an axially displaceable main firing pin (20) and with a slide (16) which is displaceable transversally in relation to the longitudinal direction of the projectile or to the median axis (A) and which has a detonator charge (18), the slide (16) containing a detonating element (44) associated with a pyrotechnical delay section (46) for self-disintegration of the projectile and which is ignitable by a second firing pin (42) positioned laterally in the detonator housing (10), characterised by the fact that the second firing pin (42) comprises a sheet-metal strip part associated with a thin flat sheet-metal plate which is bent upwards to form a tongue and which does not obstruct the discharge of the combustion gases and which is positioned in the immediate vicinity of the slide (16) and which covers the entire cross section of the detonator housing (10), while that part of the second firing pin (42) which is bent upwards to form a tongue and positioned perpendicularly to the sheet-metal plate (52) is supported at the rear against the inner wall of the detonator housing (10), and that the sheet-metal plate (52) has an integrated flexible tongue (54) which, when the slide (16) is in the armed position, is operatively connected, with a blocking effect, with a corresponding recess (56) on the lower side of the said slide (16).

2. Detonator in accordance with Claim 1, characterised by the fact that the material or sheet metal of the second firing pin (42) or sheet-metal plate (52) has a thickness of 0.1 to 0.4 mm.

## Revendications

1. Détonateur pour un projectile explosif, en particulier un projectile à sous-munitions (bomblet), avec un percuteur principal (20) déplaçable axialement et un coulisseau (16), déplaçable transversalement à la direction longitudinale du projectile ou de l'axe médian (A), avec charge de détonateur (18), un élément d'allumage (44), pouvant être allumé par un deuxième percuteur (42) placé latéralement dans le boîtier de détonateur (10), d'un parcours de temporisation (46) pyrotechnique, étant prévu dans le coulisseau (16) pour une autodestruction du projectile, caractérisé en ce que le deuxième percuteur (42) est une partie de bande de tôle repliée vers le haut en forme de languette et ne gênant pas l'évacuation des gaz de combustion, d'un disque en tôle formant ressort 52, mince et plat, placé à proximité immédiate du coulisseau (16), recouvrant toute la section transversale du boîtier de détonateur (10), et la partie, repliée vers le haut en forme de languette, perpendiculaire au disque en tôle formant ressort 52, du deuxième percuteur 42 prenant appui sur la face arrière de la paroi intérieure du boîtier de détonateur 10 et en ce que le disque en tôle formant ressort (52) comporte une languette-ressort (54) intégrée, qui est en liaison active de blocage avec un évidement (56) correspondant, pratiqué sur la face inférieure du coulisseau (16), en position armée du coulisseau (16).

2. Détonateur selon la revendication 1, caractérisé en ce que le deuxième percuteur (42) ou le disque en tôle formant ressort (52) présente une épaisseur de matière ou une épaisseur de tôle comprise entre 0,1 et 0,4 mm.
